# EUROPÄISCHE PATENTSCHRIFT

(11) **EP 1 034 333 B1**
(45) Veröffentlichungstag und Bekanntmachung des Hinweises auf die Patenterteilung: **12.06.2002**
(21) Anmeldenummer: 98946278.3
(22) Anmeldetag: 06.08.1998
(51) Int. Cl.: E01F 9/018, E01F 9/012

(54) **ALS LEITEINRICHTUNG VERWENDBARE BAKE, INSBESONDERE FÜR DEN STRASSENVERKEHR**
BEACON USED AS A GUIDING DEVICE, ESPECIALLY FOR ROAD TRAFFIC
BALISE UTILISEE COMME DISPOSITIF DE GUIDAGE, NOTAMMENT POUR LE TRAFIC ROUTIER

(30) Priorität: 07.11.1997 DE 29719833 U; 09.03.1998 DE 29804162 U
(43) Veröffentlichungstag der Anmeldung: 13.09.2000
(73) Patentinhaber: Junker, Wilhelm, 71522 Backnang (DE)
(72) Erfinder: Junker, Wilhelm, 71522 Backnang (DE)
(74) Vertreter: Leske, Thomas, Dr.
(86) Internationale Anmeldenummer: EP9804891
(87) Internationale Veröffentlichungsnummer: WO9924673

(56) Entgegenhaltungen:
- EP-A- 0 257 226
- EP-A- 0 581 675
- WO-A-96/26321
- BE-A- 900 018
- US-A- 3 564 984
- US-A- 4 792 258
- US-A- 4 999 937

## Beschreibung

Die Erfindung betrifft eine als Leiteinrichtung verwendbare Bake, insbesondere für den Straßenverkehr, mit einem mit Warn- oder Hinweiszeichen versehenen Aufsatz, der beim Überfahren durch ein Fahrzeug umklappt. Die Bake ist einsetzbar bei der Fahrbahntrennung und auch bei für den ruhenden Verkehr dienenden Flächen, also z.B. bei Parkplätzen.

Eine Bake der vorstehend beschriebenen Art ist z.B. aus der PCT-Anmeldung WO 96/26321 bekannt. Dabei wird der Aufsatz mit einer Fußplatte oder mit einer durchgehenden Leitschwelle verbunden und weist in seinem unteren Teil eine Sollknickstelle auf. Diese Sollknickstelle besteht aus weichelastischem Material und dient dazu, daß die Bake überfahren werden kann und sich nach dem Überfahren selbsttätig wieder aufrichtet. Weil der Aufsatz beim Abknicken, insbesondere bei ungünstigem Anfahrwinkel, einen gewissen Widerstand bietet, kann die Bake im ungünstigsten Fall bei Einzelaufstellung beim Anfahren weggeschleudert werden, was natürlich unerwünscht ist.

Eine beim Anfahren umklappbare Bake ist in US 4 792 258 A vorbeschrieben. Dort ist eine von außen mit einer Feder belastete Rasteinrichtung gezeigt.

Bei Kurzbaustellen werden im allgemeinen Leitkegel in Form von spitzen Hüten aufgestellt. Diese Leitkegel haben den Nachteil, daß sie beim Anfahren weggeschleudert bzw. unter dem Fahrzeug eingeklemmt werden, oder sie werden dem entgegenkommenden Fahrzeug in die Windschutzscheibe geschleudert. Somit ist die Kontrolle über das Fahrzeug nicht mehr gewährleistet. Ferner kann der nachfolgende Autofahrer nicht erkennen, daß vorher an diesem Platz ein Leitkegel stand. Außerdem ist durch die Rundung die Folienfläche nicht so leicht sichtbar wie bei einer ebenen Fläche.

Der Erfindung liegt die Aufgabe zugrunde, eine als Leiteinrichtung dienende Bake so auszubilden, daß ein Wegschleudern beim Anfahren vermieden wird.

Diese Aufgabe wird mit den im Anspruch 1 angegebenen Merkmalen gelöst.

In Gebrauchsstellung ist die Bake durch die Rasteinrichtung in aufrechter Position gehalten. Beim Anfahren durch ein Fahrzeug wird die erste Einrastung überwunden und der Aufsatz umgeklappt. In der umgeklappten Position wirkt die zweite Einrastung und hält den Aufsatz in der liegenden Stellung. Für die Entriegelung der in der aufrechten Position des Aufsatzes wirksamen Einrastung wird eine relativ geringe Kraft benötigt. Das Wiederaufrichten des Aufsatzes geschieht in erster Linie von Hand.

Vorteilhafte weitere Ausführungsformen der Bake nach Anspruch 1 sind Gegenstand der Unteransprüche.

Weil für jedes Kippgelenk zwei gleiche Teile verwendet werden, reduziert sich die Zahl der vorzuhaltenden Elemente.

Die Elemente der Rasteinrichtung unterliegen dem Verschleiß und sind daher austauschbar in Ausnehmungen der Teile des Kippgelenks untergebracht.

Statt eines Wiederaufrichtens von Hand ist es möglich, dafür einen Elektromotor einzusetzen, der auf die dann als Welle ausgebildete Kippachse einwirkt.

Gemäß einem bevorzugten Ausführungsbeispiel ist der Aufsatz in Form eines flachen Kegels ausgebildet. Unter "flacher Kegel" soll ein zumindest in einer Hauptachsenebene kegelig ausgebildetes Element verstanden werden. Das bedeutet, daß der Aufsatz einen flach-ovalen Querschnitt bzw. auch einen flachen Querschnitt aufweist mit an den Enden abgerundeten Abschnitten. Ein solcher flacher Kegel stellt einen flachgedrückten Kegel dar. Gegenüber einem plattenförmigen Aufsatz weist ein derartiger Aufsatz mit einem flach-ovalen bzw. ovalen Querschnitt den Vorteil auf, daß auch an den sich dadurch ergebenden Stirnseiten insbesondere reflektierende Abschnitte befestigbar sind, so daß diese Aufsätze auch aus seitlicher Richtung ausreichend gut sichtbar sind.

Es ist jedoch auch möglich, daß der Aufsatz als ein pollerartiges, im wesentlichen stabförmiges Element ausgebildet ist. Poller werden vor allen Dingen eingesetzt, um bestimmte Verkehrsflächen vom Verkehr freizuhalten bzw. Verkehr, welcher aus unterschiedlichen Richtungen kommt, gut leiten zu können. Das bedeutet, daß derartige Aufsätze aus allen Richtungen gleich gut sichtbar sind. Dies ist ein wesentlicher Vorteil des als Poller ausgebildeten Aufsatzes in Form eines im wesentlichen zylindrischen Hohlkörpers. Vorzugsweise ist an dem pollerartigen Aufsatz ein Übergangsbereich vorhanden, in welchem der eigentliche Querschnitt des pollerartigen Aufsatzes in einen Kantenbereich übergeht, an welchem ein Adapter zur Verbindung mit den Kippgelenken befestigt ist. Dieser Übergangsbereich ist so ausgebildet, daß der Poller zuverlässig bis in die Waagerechte in Richtung auf die Fußplatte umklappbar ist.

Im folgenden wird die Erfindung an Hand eines in der Zeichnung dargestellten Ausführungsbeispiels näher erläutert. Es zeigt
- Fig. 1: die mit einer Fußplatte versehene Bake in der Vorder- und in der Seitenansicht;
- Fig. 2: ein Kippgelenk im vertikalen Schnitt;
- Fig. 3: einen Teil des Kippgelenks in der Vorderansicht;
- Fig. 4: das mit Rastnuten versehene Rastelement in Vorder- und Seitenansicht;
- Fig. 5: das mit einer Rastrippe versehene Rastelement in Vorder- und Seitenansicht;
- Fig. 6a, b, c: drei Ansichten eines als flachgedrückten Kegel ausgebildeten Aufsatzes; und
- Fig. 7: einen als Poller ausgebildeten Aufsatz.

Die in Fig. 1 gezeigte Bake besteht aus einem plattenförmigen Aufsatz 1, der an seiner Unterseite über zwei Kippgelenke 2 mit einer Fußplatte 3 verbunden ist.

Der plattenförmige Aufsatz 1 weist an seiner Oberseite einen Handgriff 16 auf und ist an den Seiten mit beiderseits von der Plattenoberfläche vorstehenden Flanschen 5 versehen. Die Plattenoberfläche ist in bekannter Weise mit optisch leicht wahrnehmbaren, insbesondere mit reflektierenden Warnoder Hinweiszeichen versehen.

In Fig. 2 ist das in Fig. 1 links angeordnete Kippgelenk 2 dargestellt. Dieses Kippgelenk 2 besteht aus zwei gleich ausgebildeten Teilen 4, von denen der linke Teil 4 mit der Unterseite des Aufsatzes 1 und der rechte Teil 4 mit der Fußplatte 3 fest verbunden ist. Zur jeweiligen Befestigung dienen Aussparungen 15, in die Befestigungsteile eingesteckt und durch quer zu den Aussparungen 15 verlaufende Kanäle 18 geführte Bolzen in ihrer Lage gesichert sind.

Die Teile 4 werden durch eine Achse 6 zusammengehalten, die durch einen Achskanal 8 geführt ist.

Die Achse 6 ist als Schraubenbolzen ausgebildet, wobei die zu dem Schraubenbolzen gehörenden Muttern 7 in Vertiefungen 9 in den Teilen 4 untergebracht sind.

An der der Vertiefung 9 gegenüberliegenden Seite weist jeder Teil 4 eine unrunde Aussparung 16 (vergl. Fig. 3) auf, worin die Elemente 10 und 11 der Rasteinrichtung untergebracht sind.

Das in dem mit der Fußplatte 3 verbundenen Teil 4 untergebrachte Element 10 weist an seiner Oberfläche kreuzförmig angeordnete Rastnuten 12 auf, während in dem anderen Teil 4 ein mit einer Rastrippe 13 versehenes Element 11 angeordnet ist. Zwischen der Rückseite des Elements 11 und dem Boden der Aussparung 14 ist eine Tellerfeder 17 angeordnet, durch welche eine Vorspannung zwischen den Elementen 10 und 11 der Rasteinrichtung hergestellt wird (vergl. Fig. 4 und 5).

In Fig. 2 ist das Kippgelenk 2 bei aufrechtstehendem Aufsatz dargestellt. In diesem Fall greift die horizontal angeordnete Rastrippe 13 unter der Einwirkung der Tellerfeder 17 in die horizontale Rastnut 12 ein und verrastet damit die beiden Teile 4 miteinander.

Wird der Aufsatz 1 durch ein Fahrzeug umgefahren, dann wird die Verrastung durch Zusammendrücken der Tellerfeder 17 überwunden, und der Aufsatz 1 wird in eine Position gebracht, die etwa senkrecht zur aufrechten Stellung verläuft. In dieser Position findet eine Verrastung der Rastrippe 13 mit der vertikalen Rastnut 12 statt.

Das Wiederaufrichten des Aufsatzes 1 erfolgt von Hand oder gemäß Anspruch 10 motorisch.

In Fig. 3 ist dargestellt, daß die Aussparung 15 die Form eines Rechtecks mit darauf aufgesetztem Halbkreis hat. Es ist aber auch jede andere Ausgestaltung denkbar, durch die eine gegenseitige Verdrehung des Teils 4 und des darin eingesetzten Rastelements 10 bzw. 11 vermieden wird.

In Fig. 1 ist dargestellt, daß der Aufsatz 1 über die Kippgelenke 2 an einer Fußplatte 3 befestigt ist. Die Kippgelenke 2 können aber auch unmittelbar an einer Fahrbahnoberfläche 3 befestigt werden, und zwar in der Weise, daß in die Aussparungen 15 einbetonierte Steinschrauben eingreifen.

Neben der Verwendung der erfindungsgemäß ausgebildeten Bake als Leiteinrichtung für Fahrzeuge ist der Einsatz der Bake insbesondere bei ruhendem Verkehr zur Freihaltung von Parkplätzen vorteilhaft. Es kann ein Parkplatz für den Eigentümer freigehalten werden, indem davor die Bake mit einem mit einem Parkschild oder einem Halteverbot versehenen Aufsatz aufgestellt wird. Beim Benutzen des Parkplatzes wird der Aufsatz mit der Stoßstange des Fahrzeugs umgeknickt und in eine liegende Position gebracht. Beim Verlassen des Parkplatzes muß der Aufsatz durch den Eigentümer des Parkplatzes wieder aufgerichtet werden.

In Fig. 6 sind drei Ansichten eines weiteren Ausführungsbeispiels der Erfindung dargestellt. Der Aufsatz ist gemäß Seitenansicht (Fig. 6a) kegelförmig ausgebildet. In Fig. 6b ist eine weitere Seitenansicht dargestellt, welche senkrecht zu der in Fig. 6a gezeigten liegt. Daraus ist ersichtlich, daß der Aufsatz 1 als Flachkegel 19 ausgebildet ist. Am oberen Ende weist der Flachkegel einen Handgriff 16 auf. Der Querschnitt bzw. die Dicke des Flachkegels 19 ist dabei so ausgebildet, daß der Aufsatz auch von der Seite sichtbar ist, da dessen Dicke so ausgebildet ist, daß an den Stirnseiten noch ausreichend Sichtfläche zum Anbringen von beispielsweise reflektierenden Elementen möglich ist. In Fig. 6c ist der Flachkegel 19 in seiner bezüglich der Fußplatte 3 umgeklappten Position dargestellt.

In Fig. 7 ist ein weiteres Ausführungsbeispiel dargestellt, bei welchem der Aufsatz 1 als ein pollerartiges, stabförmiges Element 20 ausgebildet ist. Gegenüber dem Ausführungsbeispiel nach Fig. 6 weist dieses Ausführungs-beispiel gemäß Fig. 7, welches ebenfalls analog zu der Darstellung gemäß Fig. 6 in drei Ansichten a, b und c dargestellt ist, einen im wesentlichen kreisförmig im Querschnitt ausgebildeten oberen Bereich in Form eines Pollers 20 auf, an welchen sich in Richtung auf die Kippgelenke 2 ein Übergangsbereich 21 anschließt, in welchem der im wesentlichen kreisförmige Querschnitt des Pollers 20 in einen Kantenbereich übergeht. An diesem Kantenbereich ist ein Adapter 22 zur Verbindung des Pollers 20 mit den Kippgelenken 2 angebracht. Durch diesen zumindest in einer Ebene im Anschlußbereich flach ausgebildeten Übergangsbereich 21 ist es möglich, den Poller im wesentlichen in die Waagerechte auf die Fußplatte 3 umzulegen. Der Durchmesser des Pollers 20 ist dabei so gewählt, daß nach erfolgtem Umlegen infolge des Anfahrens mit der Stoßstange durch ein Kraftfahrzeug das Kraftfahrzeug problemlos über den Poller hinwegfahren kann, ohne daß Berührungen mit dem Fahrzeugboden auftreten können.

Die erfindungsgemäß ausgebildete Bake kann sogar in horizontaler Stellung verwendet werden, indem die Kippgelenke an einer Wand befestigt werden. Dadurch kann z.B. ein Zugang zu einer Räumlichkeit abgesperrt werden.

## Patentansprüche

1. Als Leiteinrichtung verwendbare Bake, insbesondere für den Straßenverkehr, mit einem mit Warn- oder Hinweiszeichen versehenen Aufsatz, der bei Überfahren durch ein Fahrzeug umklappt, wobei eine Rasteinrichtung den Aufsatz (1) in einer ersten Einrastung im Verwendungszustand in vertikaler Stellung hält und eine zweite Einrastung als Verriegelung des umgeklappten Aufsatzes (1) dient, wobei
das untere Ende des Aufsatzes (1) über ein Paar von Kippgelenken (2) mit einer Fußplatte (3) oder unmittelbar mit der Straßenoberfläche verbindbar ist, wobei jedes Kippgelenk (2) mit einer mit einer Feder (17) belasteten Rasteinrichtung versehen ist, wobei verrastbare Elemente der Rasteinrichtung in jeweiligen Aussparungen (14) von zwei zu verrastenden Teilen (4) des Kippgelenks untergebracht sind und wobei die Feder (17) zwischen der Rückseite eines Elements und dem Boden einer Aussparung angeordnet ist.

2. Bake nach Anspruch 1, **dadurch gekennzeichnet, daß** jedes Kippgelenk (2) aus zwei gleichen Teilen (4) besteht, von denen der eine mit dem Aufsatz (1) und der andere mit der Fußplatte (3) bzw. mit der Straßenoberfläche verbindbar ist, und daß beide Teile (4) einen Achskanal (8) für den Durchtritt einer horizontalen Achse (6) aufweisen.

3. Bake nach Anspruch 2, **dadurch gekennzeichnet, daß** jeder Teil (4) mit einer unrunden Aussparung (14) zur Aufnahme jeweils eines Elements (10, 11) der Rasteinrichtung versehen ist.

4. Bake nach Anspruch 3, **dadurch gekennzeichnet, daß** ein Element (10) der Rasteinrichtung an der nach außen gerichteten Oberfläche kreuzförmig angeordnete Rastnuten (12) und das andere Element (11) der Rasteinrichtung eine Rastrippe (13) trägt, wobei zumindest eines der Elemente (11) der Rasteinrichtung unter dem Einfluß einer Tellerfeder (17) steht, welche die Elemente (10, 11) der Rasteinrichtung gegeneinander drückt.

5. Bake nach Anspruch 4, **dadurch gekennzeichnet, daß** die Tellerfeder (17) am Boden der unrunden Aussparung (14) untergebracht ist.

6. Bake nach einem der Ansprüche 1 bis 5, **dadurch gekennzeichnet, daß** der Aufsatz (1) als rechteckige oder trapezförmige Platte ausgebildet ist.

7. Bake nach Anspruch 6, **dadurch gekennzeichnet, daß** die Platte an den Seiten mit nach beiden Seiten von der Plattenoberfläche vorstehenden Flanschen (5) versehen ist.

8. Bake nach Anspruch 6 oder 7, **dadurch gekennzeichnet, daß** der Aufsatz (1) nach unten vorstehende Zapfen aufweist, die in entsprechend geformten Aussparungen (15) im beweglichen Teil (4) des Kippgelenks (2) festgelegt sind.

9. Bake nach einem der Ansprüche 6 bis 8, **dadurch gekennzeichnet, daß** der Aufsatz (1) an der Oberseite mit einem Handgriff(16) versehen ist.

10. Bake nach einem der Ansprüche 2 bis 9, **dadurch gekennzeichnet, daß** die horizontale Achse (6) mit dem beweglichen Teil (4) des Kippgelenks (2) fest verbunden ist und als nach außen vorstehende Welle für den Antrieb durch einen Motor ausgebildet ist.

11. Bake nach einem der Ansprüche 1 bis 10, **dadurch gekennzeichnet, daß** der Aufsatz (1) in Form eines in einer Ebene flachen Kegels (19) ausgebildet ist.

12. Bake nach Anspruch 11, **dadurch gekennzeichnet, daß** der Aufsatz (1) einen flach-ovalen Querschnitt aufweist.

13. Bake nach einem der Ansprüche 1 bis 10, **dadurch gekennzeichnet, daß** der Aufsatz (1) ein pollerartiges, im wesentlichen stabförmiges Element (20) ist.

14. Bake nach Anspruch 13, **dadurch gekennzeichnet, daß** das stabförmige Element (20) einen Übergangsbereich (21) aufweist, in welchem der Querschnitt des Elements (20) in einen Kantenbereich übergeht und an welchem ein Adapter (22) zur Verbindung mit den Kippgelenken (2) befestigt ist.

## Claims

1. Marker which can be used as a guiding device, in particular for road traffic, having an attachment which is provided with a warning or information sign and which folds down when driven over by a vehicle, a latching device keeping the attachment (1) in a vertical position in a first latching arrangement, when in use, and a second latching arrangement serving as a means of locking the folded down attachment (1), wherein the lower end of the attachment (1) can be connected to a baseplate (3) or directly to the road surface via a pair of tilting joints (2), wherein each tilting joint (2) is provided with a latching device loaded by a spring (17), wherein elements of the latching device which can be latched together are accommodated in respective recesses (14) of two parts (4) of the tilting joint which are to be latched together, and wherein the spring (17) is arranged between the rear side of an element and the bottom of a recess.

2. Marker according to Claim 1, **characterized in that** each tilting joint (2) consists of two identical parts (4), one of which can be connected to the attachment (1) and the other of which can be connected to the baseplate (3) or to the road surface, and **in that** both parts (4) have an axial channel (8) for the passage of a horizontal axis (6).

3. Marker according to Claim 2, **characterized in that** each part (4) is provided with a nonround recess (14) for receiving one element (10, 11) in each case of the latching device.

4. Marker according to Claim 3, **characterized in that** one element (10) of the latching device bears, on the outwardly directed surface, latching grooves (12) which are arranged in a cross shape, and the other element (11) of the latching device bears a latching rib (13), at least one of the elements (11) of the latching device being under the influence of a cup spring (17) which presses the elements (10, 11) of the latching device against each other.

5. Marker according to Claim 4, **characterized in that** the cup spring (17) is accommodated on the bottom of the nonround recess (14).

6. Marker according to one of Claims 1 to 5, **characterized in that** the attachment (1) is designed as a rectangular or trapezoidal plate.

7. Marker according to Claim 6, **characterized in that** the sides of the plate are provided with flanges (5), which protrude on both sides from the plate surface.

8. Marker according to Claim 6 or 7, **characterized in that** the attachment (1) has downwardly protruding pins which are secured in correspondingly shaped recesses (15) in the moveable part (4) of the tilting joint (2).

9. Marker according to one of Claims 6 to 8, **characterized in that** the attachment (1) is provided on the upper side with a handle (16).

10. Marker according to one of Claims 2 to 9, **characterized in that** the horizontal axis (6) is connected fixedly to the moveable part (4) of the tilting joint (2) and is designed as an outwardly protruding shaft for driving by means of a motor.

11. Marker according to one of Claims 1 to 10, **characterized in that** the attachment (1) is designed in the form of a cone (19) which is flat in one plane.

12. Marker according to Claim 11, **characterized in that** the attachment (1) has a flat oval cross section.

13. Marker according to one of Claims 1 to 10, **characterized in that** the attachment (1) is a bollard-like, essentially rod-shaped element (20).

14. Marker according to Claim 13, **characterized in that** the rod-shaped element (20) has a transition region (21) in which the cross section of the element (20) merges into an edge region and on which an adapter (22) for connecting to the tilting joints (2) is fastened.

## Revendications

1. Poteau formant balise, utilisable en tant que dispositif indicateur, notamment pour la circulation routière, comportant un chapeau pourvu de signaux d'avertissement ou de signaux indicatifs, qui bascule lorsqu'un véhicule roule sur lui, un dispositif d'enclenchement étant prévu pour maintenir le chapeau (1) verticalement dans une première position encliquetée dans l'état d'utilisation, et une deuxième position encliquetée servant de verrouillage pour le chapeau (1) à l'état basculé, dans lequel
l'extrémité inférieure du chapeau (1) peut être reliée, par l'intermédiaire d'une paire d'articulations de culbute (2), à une semelle (3), ou bien directement à la surface de la chaussée, chaque articulation de culbute (2) étant pourvue d'un dispositif d'enclenchement sollicité par un ressort (17), et des éléments encliquetables du dispositif d'enclenchement étant logés dans des évidements (14) correspondants ménagés dans deux parties (4) de l'articulation de bascule, destinées à être encliquetées, et le ressort (17) étant disposé entre le côté arrière d'un élément et le fond d'un évidement.

2. Poteau formant balise selon la revendication 1, **caractérisé en ce que** chaque articulation de culbute (2) consiste en deux parties (4) identiques, dont l'une peut être reliée au chapeau (1) et l'autre à la semelle (3) ou bien à la surface de la chaussée, et **en ce que** les deux parties (4) présentent un passage axial (8) pour la traversée d'un axe horizontal (6).

3. Poteau formant balise selon la revendication 2, **caractérisé en ce que** chaque partie (4) est pourvue d'un évidement (14) excentré (en faux-rond) destiné à recevoir chaque fois un élément (10, 11) du dispositif d'enclenchement.

4. Poteau formant balise selon la revendication 3, **caractérisé en ce qu'**un élément (10) du dispositif d'enclenchement porte, au niveau de la surface dirigée vers l'extérieur, des rainures d'encliquetage (12) disposées en croix, tandis que l'autre élément (11) du dispositif d'enclenchement porte une nervure encliquetable (13), au moins l'un des éléments (11) du dispositif d'enclenchement étant soumis à l'action d'une rondelle-ressort (17), qui presse l'un contre l'autre les éléments (10, 11) du dispositif d'enclenchement.

5. Poteau formant balise selon la revendication 4, **caractérisé en ce que** la rondelle-ressort (17) est placée au niveau du fond de l'évidement (14) excentré (en faux-rond).

6. Poteau formant balise selon l'une des revendications 1 à 5, **caractérisé en ce que** le chapeau (1) est réalisé sous la forme d'une plaque rectangulaire ou trapézoïdale.

7. Poteau formant balise selon la revendication 6, **caractérisé en ce que** la plaque est pourvue, sur les côtés, de rebords (5) qui font saillie vers les deux côtés à partir de la surface de la plaque.

8. Poteau formant balise selon la revendication 6 ou 7, **caractérisé en ce que** le chapeau (1) présente des ergots, qui font saillie vers le bas et qui sont fixés dans des évidements (15) de forme correspondante, pratiqués dans la partie mobile (4) de l'articulation de culbute (2).

9. Poteau formant balise selon l'une des revendications 6 à 8, **caractérisé en ce que** le chapeau (1) est pourvu, au niveau du côté supérieur, d'une poignée (16).

10. Poteau formant balise selon l'une des revendications 2 à 9, **caractérisé en ce que** l'axe horizontal (6) est solidement relié à la partie mobile (4) de l'articulation de culbute (2) et est réalisé sous la forme d'un arbre faisant saillie vers l'extérieur, pour la commande par un moteur.

11. Poteau formant balise selon l'une des revendications 1 à 10, **caractérisé en ce que** le chapeau (1) est réalisé sous la forme d'un cône (19) plat dans un plan.

12. Poteau formant balise selon la revendication 11, **caractérisé en ce que** le chapeau (1) présente une section transversale ovale plate.

13. Poteau formant balise selon l'une des revendications 1 à 10, **caractérisé en ce que** le chapeau (1) est un élément du type bitte sensiblement en forme de barre (20).

14. Poteau formant balise selon la revendication 13, **caractérisé en ce que** l'élément en forme de barre (20) présente une zone de transition (21), dans laquelle la section transversale de l'élément (20) se transforme en une zone de bord et à laquelle est fixé un raccord (22) pour une liaison avec les articulations de culbute (2).
